# EUROPÄISCHE PATENTANMELDUNG

(11) **EP 0 339 177 A2**
(43) Veröffentlichungstag der Anmeldung: **02.11.1989**
(21) Anmeldenummer: 89100071.3
(22) Anmeldetag: 04.01.1989
(51) Int. Cl.: B27G 5/02

(54) **Vorrichtung zum Sägen**

(30) Priorität: 23.04.1988 DE 3813852
(71) Anmelder: Küpper, Friedrich Hermann, D-5531 Berlingen (DE)
(72) Erfinder: Küpper, Friedrich Hermann, D-5531 Berlingen (DE)
(74) Vertreter: Patentanwälte Dipl.-Ing. Conrad Köchling Dipl.-Ing. Conrad-Joachim Köchling

(57) **Zusammenfassung**

Um eine Vorrichtung zum Sägen mit einem Sägetisch und einer am Sägetisch desselben gehalterten Handsäge, wobei die Handsäge in einer Führung längsbeweglich und höhenverschieblich gehaltert ist, zu schaffen, mit der Schrägschnitte in nahezu beliebiger Winkelstellung zwischen lotrecht und waagerecht vorgenommen werden können, wird vorgeschlagen, daß die Führung (4) um eine horizontale Achse (5) drehbar und feststellbar angeordnet ist, welche Achse (5) parallel zur Längserstreckung des Sägeblattes der Handsäge (3) gerichtet verläuft und mindestens annähernd in der Ebene des Sägetisches (1) liegt.

## Beschreibung

Die Erfindung betrifft eine Vorrichtung zum Sägen mit einem Sägetisch und einer am Sägetisch oberhalb desselben gehalterten Handsäge, wobei die Handsäge in einer Führung längsbeweglich und höhenverschieblich gehaltert ist.

Im Stand der Technik sind beispielsweise sogenannte Gehrungsschneidladen bekannt, die im Querschnitt U-förmig ausgebildet sind.

Die Basis dieser Schneidladen dient zur Aufnahme der zu sägenden Werkstücke, wie Leisten oder dergleichen, wobei in der Basis auch Spannvorrichtungen zum Festspannen dieser zu sägenden Gegenstände angeordnet sein können. Die Schenkel der Schneidlade weisen Schlitze auf, die zum Einsetzen des Sägeblattes dienen, wobei die Schlitze einerseits einen Winkelschnitt von 90° andererseits aber auch Gehrungsschnitte von beispielsweise 45° sowie einen Schrägschnitt von 45° ermöglichen.

Desweiteren sind im Stand der Technik Gehrungssägen bekannt, bei denen auf einem Sägetisch in einer Führung eine Handsäge gehaltert ist, die in ihrer relativen Winkelstellung zum Sägetisch verstellbar ist und zwar entweder stufenlos oder auch stufig, wobei die Führung der Säge in jeder Stellung arretierbar ist.

Mit derartigen Gehrungssägen können Gehrungsschnitte an Leisten oder dergleichen zu sägenden Teilen vorgesehen werden.

Ausgehend von diesem Stand der Technik liegt der Erfindung die Aufgabe zugrunde, eine Vorrichtung eingangs bezeichneter Art zu schaffen, mit der Schrägschnitte in nahezu beliebiger Winkelstellung zwischen lotrecht und waagerecht vorgenommen werden können.

Zur Lösung dieser Aufgabe schlägt die Erfindung vor, daß die Führung um eine horizontale Achse drehbar und feststellbar angeordnet ist, welche Achse parallel zur Längserstreckung des Sägeblattes der Handsäge gerichtet verläuft und mindestens annähernd in der Ebene des Sägetisches liegt.

Dadurch daß die Führung der Handsäge um eine horizontale Achse drehbar und feststellbar angeordnet ist, ist es möglich, die Führung zwischen der lotrechten Stellung und einer nahezu horizontalen Stellung anzuordnen, so daß das Sägeblatt der Handsäge entweder lotrecht zu dem auf dem Sägetisch befindlichen Werkstück geführt wird oder aber das Sägeblatt in einer fest vorgegebenen Winkelstellung abweichend von dieser lotrechten Stellung ausgerichtet und das Werkstück mit einem entsprechenden schrägen Sägeschnitt versehen werden kann.

Die Handsäge ist in der Führung in üblicher Weise längsverschieblich und höhenverschieblich gehaltert, wie dies beispielsweise bei Präzisionsgehrungssägen bekannt und üblich ist.

Bevorzugt ist vorgesehen, daß die Führung aus zwei koaxial zueinander an gegenüberliegenden Seitenflächen des Sägetisches angeordneten Scheiben besteht, die in jeweils einem halbschalenförmigen Körper drehbar gelagert sind, wobei der Körper einen im wesentlichen V-förmigen zur Handsäge sich öffnenden Ausschnitt aufweist und die Scheiben einen Eingriffsausschnitt für das Sägeblatt der Handsäge aufweisen, wobei ferner an den Scheiben Führungsstangen für Führungsaugen der Handsäge befestigt sind, die sich rechtwinklig zur Längsrichtung und parallel zur Seitenfläche des Sägeblattes erstrecken.

Durch diese Ausbildung ist einerseits eine sehr einfache konstruktive Lösung geschaffen, wobei andererseits eine sichere und dauerhafte Führung auch nach längerer Betriebsdauer gewährleistet ist.

Vorzugsweise ist ferner vorgesehen, daß die Scheiben mittels einer Raste in unterschiedlichen relativen Winkelstellungen arretierbar sind.

Es kann auch vorgesehen sein, daß die Scheiben mittels eines unterhalb des Sägetisches angeordneten Verbindungsteiles verbunden und zwangsgekoppelt sind.

Auf diese Weise ist bei relativer Drehung einer Scheibe die jeweils andere Scheibe durch die Zwangskopplung in gleicher Richtung mitgedreht, so daß der Einstellaufwand verringert ist.

Um die Einstellung weiter zu vereinfachen, ist vorgesehen, daß auf der Frontfläche der einen Scheibe Winkelmarkierungen angeordnet sind und in dem halbschalenförmigen Körper ein Fenster ausgebildet ist, welches die Winkelmarkierungen in einem ausgewählten Bereich freilegt.

Die Winkelmarkierungen bezeichnen beispielsweise die Mittelstellung, also den exakten 90°-Schnitt sowie weitere Winkelstellungen bis zu einem Maximalwinkel von 45° zur Lotrechten. Damit sind praktisch alle Schrägschnitte durchzuführen, die üblicherweise vorkommen.

Die jeweilige Winkelstellung ist einfach zu fixieren, wenn eine den halbschalenförmigen Körper in einer Gewindebohrung durchgreifende, mit ihrer Stirnseite gegen die Scheibenfläche preßbare Klemmschraube mit Drehhandhabe angeordnet ist.

Darüber hinaus kann auch eine mit einer Handhabe versehene federnde Raste vorgesehen sein, die bei den häufiger vorkommenden relativen Winkelstellungen in entsprechende Rastausnehmungen der Scheibe einrastet, so daß diese in diesen Winkelstellungen sofort arretiert ist. Übliche Winkelstellungen sind beispielsweise ausgehend von der Lotrechten 22,5°, 30° und 45° jeweils nach links oder rechts.

Bei der vorgenannten Ausbildung kann der Sägetisch in Längsrichtung nach oben vorragende Stützwände aufweisen, wie dies bei Gehrungsschneidladen üblich ist. Lediglich im Bewegungsbereich der Säge müssen diese Stützwände entsprechende Ausnehmungen aufweisen.

Bei der nachstehend beschriebenen Weiterbildung ist vorzugsweise eine Stützwand an der der Bedienungsperson abgewandten Seite des Sägetisches oberhalb angeordnet, wie dies bei Gehrungssägen üblich ist. Diese Stützwand dient ebenso wie die vorgenannten Stützwände zum Einklemmen und Abspannen der Werkstücke, wozu im Sägetisch noch Spannvorrichtungen und dergleichen vorgesehen sein können, wie dies im Stand der Technik üblich ist.

Um auch mit der vorbeschriebenen Vorrichtung neben Schrägschnitten Gehrungsschnitte vorsehen zu können, wird in Weiterbildung vorgeschlagen, daß die eine Scheibe samt halbschalenförmigem Körper in einer parallel zur Sägetischlängsrichtung gerichtet verlaufenden Führung längsverschiebbar und feststellbar gehaltert ist.

Durch diese Ausbildung ist es möglich, sowohl die Führung und damit die Handsäge um eine horizontale Achse zu drehen, als auch die Führung und damit die Säge um eine lotrechte Achse zu verschwenken, die die in Arbeitsrichtung hinten liegende, unverschiebliche, lediglich drehbare Führung schneidet.

Bevorzugt ist dabei vorgesehen, daß die Führung in einer Seitenwand des Sägetisches als Führungsschiene ausgebildet ist, in welche eine Führungsstange eingeschoben ist, die mittels Klemmschrauben mit Handhaben gegen die Führungsschiene klemmbar ist, und die die Scheibe und den halbschalenförmigen Körper haltert.

Auf diese Weise ist jede relative Verschiebelage innerhalb vorgegebener Größenordnungen einstellbar und fixierbar.

Bevorzugt ist ferner vorgesehen, daß die Seitenwand des Sägetisches Rastlöcher und der halbschalenförmige Körper eine Raste mit Handhabe aufweist, die in Abhängigkeit von der relativen Verschiebelage in eines der Rastlöcher einrastbar ist.

Ein Ausführungsbeispiel der Erfindung ist in der Zeichnung dargestellt und im folgenden näher beschrieben.

Es zeigt:
Fig. 1 eine erfindungsgemäße Vorrichtung in Draufsicht;
Fig. 2 die Vorrichtung in Vorderansicht;
Fig. 3 die Vorrichtung im Schnitt III-III der Fig. 2 gesehen;
Fig. 4 die Vorrichtung in einer Ansicht gemäß Fig. 2 bei einer anderen Relativstellung.

Die erfindungsgemäße Vorrichtung zum Sägen von Werkstücken, beispielsweise Leisten oder der gleichen besteht im wesentlichen aus einem ebenen Sägetisch 1, der aus Metall besteht und mit relativ weicheren Auflageflächen 2 besetzt sein kann. Die Auflageflächen sind lediglich in dem Bereich angeordnet, der nicht von der später noch beschriebenen Säge 3 bestrichen werden kann, wobei durch die Abstufung von Auflage 2 und Sägetisch 1 ein Freiraum für den Durchtritt des Sägeblattes der Handsäge 3 beim Durchsägen eines Werkstückes geschaffen ist. Am Sägetisch ist eine lediglich schematisch dargestellte Handsäge oberhalb des Sägetisches gehalten, wobei die Handsäge in einer Führung 4 längsbeweglich und höhenverschieblich gehaltert ist. Die Führung 4 besteht im wesentlichen aus zwei beidseitig des Sägetisches 1 angeordneten Führungsstangen, in welche an Bügel der Handsäge befestigte Lageraugen eingreifen, so daß die Handsäge 3 zwar längsverschieblich gehaltert ist und höhenbeweglich angeordnet ist, aber ansonsten unverlierbar gehalten ist. Derartige Führungen sind bei Gehrungssägen üblich und bekannt. Die Führung 4 ist um eine horizontale Achse 5 drehbar und feststellbar angeordnet, wobei die Achse 5 parallel zur Längserstreckung des Sägeblattes der Hand säge 3 gerichtet verläuft und annähernd in der Ebene des Sägetisches 1 angeordnet ist. Die Führung 4 besteht weiter aus zwei in der Zeichnungsfigur 1 und 2 koaxial zueinander an gegenüberliegenden Seitenflächen des Sägetisches 1 gehalterten Scheiben 6, die in jeweils einem halbschalenförmigen Körper 7 drehbar gelagert sind. Der Körper 7 weist einen insbesondere in Figur 2 deutlich sichtbaren im wesentlichen V-förmigen Ausschnitt auf, der sich nach oben also zur Handsäge 3 hin öffnet bzw. erweitert und dessen Schenkel so beabstandet sind, daß der notwendige Freiraum für die gewünschte Drehbewegung der Führung 4 samt Handsäge 3 vorhanden ist. Auch die Scheiben 6 weisen einen Eingriffsausschnitt für das Sägeblatt der Handsäge 3 auf, wobei die Führungsstangen 8 für die nicht dargestellten Führungsaugen, die am Bügel der Handsäge 3 gelagert sind, an den Scheiben 6 befestigt sind. Diese Führungsstangen erstrecken sich rechtwinklig zur Längsrichtung und parallel zur Seitenfläche des Sägeblattes der Handsäge 3. Die Scheiben 6 sind mittels einer federbelasteten Raste 9 mit Handgriff 10 in unterschiedlichen relativen Winkelstellungen relativ zum Körper 7 arretierbar. Dazu weist die Scheibe 6 mehrere Rastausnehmungen 11 auf, die häufig vorkommende Winkelstellungen, beispielsweise von der Lotrechten abweichend 22,5°, 30°, 45° jeweils nach rechts und links definieren. Die federbelastete Raste 9 rastet in die jeweilige Rastausnehmung 11 ein und kann durch Ziehen am Handgriff 10 daraus gelöst werden. Die Raste kann im übrigen in einer Freigabestellung zusätzlich arretiert sein, so daß die Drehbeweglichkeit der Scheibe 6 dann unbeeinflußt von der Raste 6 ist. Die Scheibe 6 kann dann zusätzlich durch eine den halbschalenförmigen Körper 7 in einer Gewindebohrung durchgreifende, mit ihrer Stirnseite gegen die Scheibenfläche der Scheibe 6 preßbare Klemmschraube 12 mit Drehhandhabe 13 arretiert werden. Die Scheibe 6 weist auf der Frontfläche Winkelmarkierungen 14 auf, die mit einer Markierung 5 des Körpers 7 zusammenwirken. Die Winkelmarkierungen 14 sind durch ein Fenster 16 des halbschalenförmigen Körpers 7 sichtbar.

Damit mit der erfindungsgemäßen Vorrichtung nicht nur Schrägschnitte durch Drehung des Sägeblattes um die Achse 5 möglich werden, sondern zusätzlich auch Gehrungsschnitte mit lotrecht angeordnetem Sägeblatt oder mit schräggestelltem Sägeblatt möglich sind, ist zusätzlich vorgesehen, daß die eine Scheibe 6, die in der Zeichnungsfigur 1 unten ersichtlich ist, samt halbschalenförmigen Körper 7 in einer parallel zur Sägetischlängsrichtung gerichtet verlaufenden Führung 17 längsverschiebbar und feststellbar gehaltert ist. Die Führung 17 ist in einer unterhalb des Sägetisches 1 angeordneten Seitenwand 18 des Sägetisches 1 als Führungsschiene 19 ausgebildet, in welche eine Führungsstange 20 längsverschieblich eingeschoben ist. Die Führungsstange 20 wird mittels Klemmschrauben 21 mit Handhaben 22 arretiert oder gelöst, indem die Klemmschrauben gegen die Führungsschiene angezogen oder von dieser entfernt werden. Die Klemmschrauben 21 sind in Gewindebohrungen des halbschalenförmigen Körpers 7 gehaltert. Die Seitenwand 18 des Sägetisches 1 weist zusätzlich Rastlöcher 23 auf und der halbschalenförmige Körper 7 ist mit einer zusätzlichen Raste 24 mit Handhabe 25 versehen, welche Raste federbelastet ist und mit den Rastlöchern 23 bei entsprechender Winkelstellung zusammenwirkt. Die Anordnung der Rastlöcher entspricht wiederum üblichen Gehrungsschnitten von beispielsweise 60° und 45° sowie der Mittellage 90°.

Wie insbesondere aus Figur 4 ersichtlich, ist nicht nur eine relative Drehung der Handsäge 3 relativ zum Werkstück möglich, wie das aus Figur 2 schon ersichtlich ist, sondern darüber hinaus ist auch eine Gehrungsschnittschrägstellung unter gleichzeitiger Drehung der Säge 3 zur Erzeugung eines Schrägschnittes möglich.

Die Erfindung ist nicht auf das Ausführungsbeispiel beschränkt, sondern im Rahmen der Offenbarung vielfach variabel.

## Patentansprüche

1. Vorrichtung zum Sägen mit einem Sägetisch und einer am Sägetisch desselben gehalterten Handsäge, wobei die Handsäge in einer Führung längsbeweglich und höhenverschieblich gehaltert ist, **dadurch gekennzeichnet,** daß die Führung (4) um eine horizontale Achse (5) drehbar und feststellbar angeordnet ist, welche Achse (5) parallel zur Längserstreckung des Sägeblattes der Handsäge (3) gerichtet verläuft und mindestens annähernd in der Ebene des Sägetisches (1) liegt.

2. Vorrichtung nach Anspruch 1, **dadurch gekennzeichnet,** daß die Führung (4) aus zwei koaxial zueinander an gegenüberliegenden Seitenflächen des Sägetisches angeordneten Scheiben (6) besteht, die in jeweils einem halbschalenförmigen Körper (7) drehbar gelagert sind, wobei der Körper (7) einen im wesentlichen V-förmigen, zur Handsäge sich öffnenden Ausschnitt aufweist und die Scheiben (6) einen Eingriffsausschnitt für das Sägeblatt der Handsäge aufweisen, wobei ferner an den Scheiben (6) Führungsstangen (8) für Führungssaugen der Handsäge befestigt sind, die sich rechtwinklig zur Längsrichtung und parallel zur Seitenfläche des Sägeblattes erstrecken.

3.Vorrichtung nach Anspruch 1 oder 2, **dadurch gekennzeichnet,** daß die Scheiben (6) mittels einer Raste (9) in unterschiedlichen relativen Winkelstellungen arretierbar sind.

4. Vorrichtung nach einem der Ansprüche 1 bis 3, **dadurch gekennzeichnet,** daß die Scheiben (6) mittels eines unterhalb des Sägetisches (1) angeordneten Verbindungsteiles verbunden und zwangsgekoppelt sind.

5. Vorrichtung nach einem der Ansprüche 1 bis 4, **dadurch gekennzeichnet,** daß auf der Frontfläche der einen Scheibe (6) Winkelmarkierungen (14) in einem ausgewählten Bereich freilegt.

6. Vorrichtung nach einem der Ansprüche 1 bis 5, **dadurch gekennzeichnet,** daß eine den halbschalenförmigen Körper (7) in einer Gewindebohrung durchgreifende, mit ihrer Stirnseite gegen die Scheibenfläche preßbare Klemmschraube (12) mit Drehhandhabe (13) angeordnet ist.

7. Vorrichtung nach einem der Ansprüche 1 bis 6, **dadurch gekennzeichnet,** daß die eine Scheibe (6) samt halbschalenförmigem Körper (7) in einer parallel zur Sägetischlängsrichtung gerichtet verlaufenden Führung (17) längsverschiebbar und feststellbar gehaltert ist.

8. Vorrichtung nach einem der Ansprüche 1 bis 7, **dadurch gekennzeichnet,** daß die Führung (17) in einer Seitenwand (18) des Sägetisches (1) als Führungsschiene (19) ausgebildet ist, in welche eine Führungsstange (20) eingeschoben ist, die mittels Klemmschrauben (21) mit Handhaben (22) gegen die Führungsschiene (19) klemmbar ist, und die die Scheibe (6) und den halbschalenförmigen Körper (7) haltert.

9. Vorrichtung nach einem der Ansprüche 1 bis 8, **dadurch gekennzeichnet,** daß die Seitenwand (18) des Sägetisches (1) Rastlöcher (23) und der halbschalenförmige Körper (7) eine Raste (24) mit Handhabe (25) aufweist, die in Abhängigkeit von der relativen Verschiebelage in eines der Rastlöcher (23) einrastbar ist.
